# EUROPÄISCHE PATENTSCHRIFT

(11) **EP 4 466 173 B1**
(45) Veröffentlichungstag und Bekanntmachung des Hinweises auf die Patenterteilung: **21.01.2026**
(21) Anmeldenummer: 23718719.0
(22) Anmeldetag: 29.03.2023
(51) Int. Cl.: B61D 35/00

(54) **FAHRZEUG MIT BRENNSTOFFZELLENSYSTEM UND AUFBEREITUNGSVORRICHTUNG ZUR AUFBEREITUNG DES PROZESSWASSERS**
VEHICLE HAVING A FUEL CELL SYSTEM AND A TREATMENT DEVICE FOR TREATING THE PROCESS WATER
VÉHICULE COMPRENANT UN SYSTÈME DE PILE À COMBUSTIBLE ET DISPOSITIF DE TRAITEMENT POUR TRAITER L'EAU DE TRAITEMENT

(30) Priorität: 29.04.2022 DE 102022204233
(43) Veröffentlichungstag der Anmeldung: 27.11.2024
(73) Patentinhaber: Siemens Mobility GmbH, 80997 München (DE)
(72) Erfinder: KÜBECK, Thomas, 47929 Grefrath (DE); LAUF, Selina Carolin, 41564 Kaarst (DE); PEYMANDAR, De-Niang Maria, 41199 Mönchengladbach (DE); SCHNEIDER, Christian, 46535 Dinslaken (DE)
(74) Vertreter: Siemens Patent Attorneys
(86) Internationale Anmeldenummer: PCT/EP2023/058144
(87) Internationale Veröffentlichungsnummer: WO 2023/208504

(56) Entgegenhaltungen:
- WO-A1-2013/142161
- CN-A- 112 786 916
- DE-A1- 102004 041 834
- DE-A1- 102006 042 300

## Beschreibung

Die Erfindung betrifft ein Fahrzeug mit wenigstens einem Wasserbehälter zur Versorgung von wenigstens einer Wasserverbrauchseinrichtung einer Sanitärzelle oder einer Galley des Fahrzeugs mit Wasser, wobei das Fahrzeug wenigstens ein Brennstoffzellensystem mit wenigstens einem Prozesswasserauslass umfasst, welcher mit dem wenigstens einen Wasserbehälter mittels wenigstens einer Rohrleitung verbunden ist, so dass Prozesswasser vom Brennstoffzellensystem dem wenigstens einen Wasserbehälter über die wenigstens eine Rohrleitung zuführbar ist, wobei das Fahrzeug wenigstens eine Aufbereitungsvorrichtung zur biologischen und/oder chemischen und/oder physikalischen Behandlung von Wasser aufweist
Fahrzeuge mit Trinkwasserversorgungssystemen, insbesondere zur Versorgung von Passagieren mit Trinkwasser, beispielsweise in sanitären Einrichtungen des Fahrzeugs, sind bekannt.

So ist aus der Offenlegungsschrift WO 2018/229937 A1 ein Fahrzeug mit einem Trinkwassersystem bekannt, welches ein Temperaturmessgerät zur Überwachung des Trinkwassers in einem Trinkwasserbehälter sowie eine Steuerungseinrichtung aufweist, welche ihrerseits mit einer Dosiereinrichtung zur Zugabe von Entkeimungsmittel verbunden ist, um abhängig von einer erfassten Temperatur des Trinkwassers im Trinkwasserbehälter diesem Entkeimungsmittel zuzuführen.

Die Offenlegungsschrift DE 10 2004 007 791 A1 betrifft das Zuführen von auskondensiertem Wasser aus dem Abgas einer Brennstoffzelle zu einem Brauchwasservorrat eines Fahrzeugs, um den Vorratsbehälter für Brauchwasser kleiner dimensionieren zu können. Als Brauchwasser gilt Wasser, welches nicht als Trinkwasser benutzt werden kann, aber beispielsweise zum Spülen oder Waschen gut geeignet ist.

Die zum Zeitpunkt dieser Anmeldung noch nicht offengelegte Europäische Patentanmeldung mit dem Anmeldeaktenzeichen EP21195273 offenbart ein Fahrzeug mit einem Brennstoffzellensystem, wobei Prozesswasser vom Brennstoffzellensystem einem Grau- oder Frischwasserbehälter zugeführt wird.

Die US 2008/0127411 Al lehrt ein austauschbares Sanitärzellenmodul mit einem Niedertemperaturbrennstoffzellensystem zur Versorgung von elektrischen Verbrauchern des Sanitärzellenmoduls mit elektrischer Energie. Prozesswasser des Brennstoffzellensystems wird mittels eines Kühlers kondensiert und einem Frischwassertank des Sanitärzellenmoduls zugeführt.

DE 102 16 709 A1 offenbart ein Verfahren zur Wasseraufbereitung und Verteilung von bordeigenem Wasser in Fahrzeugen. Abgas eines Hochtemperaturbrennstoffzellensystems wird zunächst genutzt, um eine Turbine anzutreiben. Anschließend wird das es mittels eines Wärmetauschers und eines Kondensators gekühlt. Nach Filterung mittels Aktivkohlefiltern wird das Prozesswasser dann in einem Wasserbehälter gesammelt. Von dort kann es zur Luftbefeuchtung entnommen, einem Grauwasserprozess, beispielsweise dem Spülen einer Toilette, oder, nach einer nachgeschalteten Aufsalzung, einem Trinkwasserprozess zugeführt werden.

Die DE10 2006 042 300 A1 offenbart ein Fahrzeug, welches ein durch ein Versorgungssystem autark betriebenes Sanitärmodul umfasst. Das Versorgungssystem weist eine Energieversorgungseinheit auf, welche ihrerseits ein Brennstoffzellensystem mit einer NiedertemperaturBrennstoffzelle aufweist. Das Brennstoffzellensystem ist hier nicht erkennbar zur Versorgung eines elektrischen Antriebs mit Energie ausgebildet.

Der Erfindung liegt die Aufgabe zugrunde, ein weiter verbessertes und vereinfachtes Fahrzeug bereitzustellen.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Ein erfindungsgemäßes Fahrzeug umfasst
- wenigstens einen Wasserbehälter zur Versorgung von wenigstens einer Wasserverbrauchseinrichtung einer Sanitärzelle oder einer Galley des Fahrzeugs mit Wasser,
- wenigstens ein Brennstoffzellensystem mit wenigstens einem Prozesswasserauslass, welcher mit dem wenigstens einen Wasserbehälter mittels wenigstens einer Rohrleitung verbunden ist, so dass Prozesswasser vom Brennstoffzellensystem dem wenigstens einen Wasserbehälter über die wenigstens eine Rohrleitung zuführbar ist,
- wenigstens eine Aufbereitungsvorrichtung zur biologischen und/oder chemischen und/oder physikalischen Behandlung von Wasser, sowie
- einen elektrischen Antrieb,

wobei das Brennstoffzellensystem wenigstens eine Niedertemperaturbrennstoffzelle umfasst und zur Versorgung des elektrischen Antriebs mit Energie ausgebildet ist,
wobei die wenigstens eine Aufbereitungsvorrichtung in oder an dem wenigstens einen Wasserbehälter angeordnet ist zur biologischen und/oder chemischen und/oder physikalischen Aufbereitung von dem in dem wenigstens einen Wasserbehälter befindlichen Wasser oder wobei die wenigstens eine Aufbereitungsvorrichtung dem wenigstens einen Wasserbehälter nachgelagert angeordnet ist zur biologischen und/oder chemischen und/oder physikalischen Aufbereitung von dem vom Wasserbehälter, insbesondere an nachgelagerte Wasserprozesse, beispielsweise die Abgabe an die Wasserverbrauchseinrichtung, abgegebenen Wasser, so dass das im Wasserbehälter befindliche oder das vom Wasserbehälter abgegebene Wasser mittels der Aufbereitungsanlage aufbereitet wird und
wobei der wenigstens eine Prozesswasserauslass mittels der wenigstens einen Rohrleitung frei von der wenigstens einen Aufbereitungsvorrichtung mit dem Wasserbehälter verbunden ist, so dass das unbehandeltes Prozesswasser des Brennstoffzellensystems mittels der Rohrleitung unmittelbar dem Wasserbehälter zuführbar ist.

Das Fahrzeug weist zwischen dem wenigstens einen Prozesswasserauslass des Brennstoffzellensystems und dem Wasserbehälter somit keinerlei prozesstechnische Anlagen oder Einrichtungen zur Behandlung oder Aufbereitung, insbesondere zur Umwandlung, Kühlung oder Filtration, des Prozesswassers des Brennstoffzellensystems auf. Die Rohrleitung zwischen dem Prozesswasserauslass und dem Wasserbehälter ist daher ununterbrochen von einer Aufbereitungsvorrichtung. Unter den Begriff der Aufbereitungsvorrichtung sollen sämtliche Aufbereitungsanlagen oder Aufbereitungseinrichtungen zur biologischen und/oder chemischen und/oder physikalischen Behandlung von Wasser fallen. Darunter fallen z.B. Reinigung, Desinfektion, Entkeimung, Entmineralisierung oder Mineralisierung, Enthärtung oder Härtung, Entsäuerung oder Säuerung. Die Rohrleitung ist also auch frei von einem Wärmetauscher, Kühler, Kondensator, Verdampfer Filter etc. Darüber hinaus ist die Rohrleitung auch frei von einer Turbine.

Die Aufbereitung des Wassers dient allgemein zur Erreichung, d.h. zur Herstellung bzw. Wiederherstellung oder Aufrechterhaltung einer vorgegebenen Wasserqualität des Wassers. Dies kann die Einhaltung von Güteanforderungen einer vorgegebenen Trinkwasserqualität, insbesondere gemäß Vorschriften wie beispielsweise einer Trinkwasserverordnung oder Trinkwasserrichtlinie, umfassen, insbesondere weniger hinsichtlich einer Schadstoffbelastung und/oder biologischen Belastung als vielmehr zur Einhaltung von vorgegebenen Grenzwerten einer vorgegebenen Trinkwasserqualität. Formen der Trinkwasseraufbereitung sind an sich bereits bekannt.

Gemäß einer Weiterbildung der Erfindung ist die wenigstens eine Wasserverbrauchseinrichtung eine Wasserausgabestelle für Trinkwasser, wie z.B. ein Handwaschbecken in einer Sanitärzelle des Fahrzeugs. Bei der Wasserverbrauchseinrichtung kann es sich aber auch um beispielsweise eine Spülmaschine in einer Galley des Fahrzeugs handeln.

Zwischen dem Wasserbehälter und der Wasserverbrauchseinrichtung kann ein Trinkwasserbehälter zur Versorgung von wenigstens einer Trinkwasserverbrauchseinrichtung einer Sanitärzelle oder einer Galley des Fahrzeugs mit Trinkwasser angeordnet sein. Weitergebildet umfasst das Fahrzeug dann einen Trinkwasserbehälter, welcher über zumindest eine weitere Rohrleitung mit dem Wasserbehälter verbunden und stromabwärts des Wasserbehälters, also fluidtechnisch zwischen dem Wasserbehälter und einer Wasserausgabestelle für Trinkwasser im Fahrzeug angeordnet ist.

Ist die wenigstens eine Aufbereitungsvorrichtung dem wenigstens einen Wasserbehälter nachgelagert angeordnet, kann die wenigstens eine Aufbereitungsvorrichtung zwischen dem wenigstens einen Wasserbehälter und dem Trinkwasserbehälter angeordnet sein oder sie ist gar dem Trinkwasserbehälter nachgelagert angeordnet. Im ersten Fall ist sie dem wenigstens einen Wasserbehälter nachgelagert und dem Trinkwasserbehälter vorgelagert angeordnet. Im zweiten Fall ist sie sowohl dem wenigstens einen Wasserbehälter als auch dem Trinkwasserbehälter nachgelagert angeordnet, wobei sie zwischen dem Trinkwasserbehälter und der Ausgabestelle von Trinkwasser angeordnet ist.

Der Vorteil einer dem Trinkwasserbehälter vorgelagerten Aufbereitung des Wassers, also einer Aufbereitungsvorrichtung im oder am Wasserbehälter oder zwischen dem wenigstens einen Wasserbehälter und dem Trinkwasserbehälter, besteht insbesondere darin, dass im Trinkwasserbehälter bereits vorhandenes Trinkwasser nicht durch unbehandeltes Prozesswasser kontaminiert wird. Durch die Aufbereitung des im Wasserbehälter gesammelten Prozesswassers auf eine vorgegebene Trinkwasserqualität, darf dies an Verbraucher über eine Ausgabestelle von Trinkwasser - auch via den Trinkwasserbehälter - abgegeben werden. Sofern eine, gegebenenfalls weitere, Aufbereitung von Trinkwasser aus dem Trinkwasserbehälter vorgesehen ist, kann diese im Trinkwasserbehälter selbst oder diesem nachgelagert erfolgen.

So umfasst die wenigstens eine Aufbereitungsvorrichtung gemäß einer weiteren Weiterbildung der Erfindung mindestens ein Entkeimungsgerät mit UV-Licht. UV-Licht-Entkeimungsgeräte sind grundsätzlich aus dem Stand der Technik bekannt. Mit UV-Licht werden alle den UV-Strahlen ausgesetzten Bakterien, Viren, Algen und Pilze deaktiviert ohne die Wasserqualität (pH-Wert, Sauerstoffgehalt) zu beeinflussen. UV-Licht hat eine stark zersetzende Wirkung auf Mikroorganismen. Dabei wird die DNA der Mikroorganismen verändert und sie sind nicht mehr in der Lage sich zu vermehren. Das Entkeimungsgerät mit UV-Licht ist weitergebildet dem wenigstens einen Wasserbehälter nachgelagert angeordnet. Es kann also zwischen dem wenigstens einen Wasserbehälter und dem Trinkwasserbehälter angeordnet sein oder es ist gar dem Trinkwasserbehälter nachgelagert angeordnet. Es kann als Rohrbegleitgerät ausgebildet sein, um das durch eine Rohrleitung zwischen dem wenigstens einen Wasserbehälter und der Wasserverbrauchseinrichtung, beispielsweise der Ausgabestelle von Trinkwasser, strömende Wasser mit UV-Licht zu bestrahlen und damit aufzubereiten. Es könnte analog zu einer Durchlauferhitzung, von einer Durchlaufentkeimung gesprochen werden.

Die UV-Entkeimung kann stets bei Abgabe von Wasser an die Wasserverbrauchseinrichtung, beispielsweise die Ausgabestelle von Trinkwasser, erfolgen, und zwar unabhängig von einer Keimbelastung des Wassers. Dann wird die wenigstens eine Aufbereitungsvorrichtung umfassend mindestens ein Entkeimungsgerät mit UV-Licht vorteilhaft zwischen dem Trinkwasserbehälter und der Wasserverbrauchseinrichtung, beispielsweise die Ausgabestelle von Trinkwasser angeordnet.

Die Dauer und/oder Intensität der UV-Entkeimung kann dabei abhängig vom Durchfluss des zu entkeimenden Wassers gesteuert werden. Dazu kann das Fahrzeug eine Steuerungseinheit aufweisen, die dazu ausgebildet ist, abhängig vom Durchfluss des abzugebenden Trinkwassers die Dauer und/oder Intensität der Bestrahlung mit UV-Licht durch das UV-Licht-Entkeimungsgerät zu steuern. Hierbei kann die Abgabemenge von Wasser vorgegeben sein und damit auch die Dauer und/oder Intensität der Bestrahlung mit UV-Licht durch das UV-Licht-Entkeimungsgerät. Beispielsweise wird pro Betätigung einer Betätigungseinrichtung zum Auslösen einer Flüssigkeitsentnahme eine vorgegebene Menge an Trinkwasser abgegeben. Bekannt ist eine derartige Konfiguration beispielsweise aus der WO 2013/026622 A1.

Weitergebildet kann die wenigstens eine Aufbereitungsvorrichtung mindestens ein Gerät zur Kühlung oder Erwärmung des abgegebenen Trinkwassers umfassen. Auch das Gerät zur Kühlung oder Erwärmung des abgegebenen Trinkwassers kann als Rohrbegleitgerät zur Durchlaufkühlung bzw. Durchlauferwärmung ausgebildet sein. Es kann beispielsweise einen Wärmetauscher aufweisen.

Die abgegebene oder aufzunehmende Wärmemenge und damit die Kühl- oder Wärmeleistung wird, beispielsweise von der Steuerungseinheit, in Abhängigkeit einer gemessenen Temperatur des Trinkwassers im Trinkwasserbehälter oder in der Rohrleitung zwischen dem Trinkwasserbehälter und der Ausgabestelle für Trinkwasser vorgegeben. Hierzu kann ein Temperaturmessfühler vorgesehen und entsprechend im Trinkwasserbehälter oder in der Rohrleitung zwischen dem Trinkwasserbehälter und der Ausgabestelle für Trinkwasser angeordnet sein. Die Steuerungseinheit ist dann geeignet ausgebildet, eine Steuerungsfunktion zur Steuerung des Geräts zur Kühlung oder Erwärmung der Aufbereitungsvorrichtung in Abhängigkeit der erfassten Messwerte für die Temperatur auszuführen.

Ist die abgegebene Menge an Trinkwasser hingegen nicht fest vorgegeben, beispielsweise lässt sich die Abgabemenge mittels eines Wasserhahns oder eines anderen Absperrorgans oder Ventils regeln, kann das Fahrzeug ein Durchflussmessgerät zur Bestimmung des Durchflusses des abgegebenen Trinkwassers umfassen. Die Steuerungseinheit kann weitergebildet geeignet ausgebildet sein, eine Steuerungsfunktion zur Steuerung des Geräts zur Kühlung oder Erwärmung der Aufbereitungsvorrichtung in Abhängigkeit der erfassten Messwerte für den Durchfluss auszuführen.

Gleichermaßen kann die Steuerungseinheit geeignet ausgebildet sein, eine Steuerungsfunktion zur Steuerung des Entkeimungsgeräts mit UV-Licht der Aufbereitungsvorrichtung in Abhängigkeit der erfassten Messwerte für den Durchfluss auszuführen.

Der Vorteil einer im oder am wenigstens einen Wasserbehälter oder diesem unmittelbar nachgelagert angeordneten wenigstens einen Aufbereitungsvorrichtung für Wasser besteht insbesondere darin, dass das Wasser im Wasserbehälter oder das unmittelbar von diesem abgegebene Wasser in Abhängigkeit von einer Qualität des Wassers im Wasserbehälter aufbereitet werden kann.

Zur Beschreibung einer Qualität des Wassers im Wasserbehälter kann im Wasserbehälter oder in der wenigstens einen Rohrleitung zwischen dem Prozesswasserauslass und dem Wasserbehälter wenigstens eine Messeinrichtung zur Erfassung von Messwerten wenigstens einer vorgegebenen Messgröße zur Beschreibung einer Qualität des Wassers im Wasserbehälter angeordnet sein.

Darüber hinaus kann das Fahrzeug wenigstens eine Steuerungseinheit umfassen, welche mit der wenigstens einen Messeinrichtung verbunden und zum Einlesen der durch die Messeinrichtung erfassten Messwerte der Messeinrichtung ausgebildet ist und wobei die Steuerungseinheit dazu ausgebildet ist, abhängig von den eingelesenen Messwerten eine Steuerungsfunktion zur Steuerung der Aufbereitungsvorrichtung auszuführen.

Die Aufbereitungsvorrichtung wird also abhängig von den eingelesenen Messwerten und damit abhängig von der Qualität des Wassers im Wasserbehälter, beispielsweise bei Erreichen oder bei einem Über- oder Unterschreiten wenigstens eines vorgegebenen Grenzwerts zu der zumindest einen Messgröße, gesteuert.

Die Temperatur des Wassers im Wasserbehälter kann dabei eine Messgröße zur Beschreibung der Qualität des Wassers im Wasserbehälter sein. Umfasst die Aufbereitungsvorrichtung ein Gerät zur Kühlung oder Erwärmung des Wassers im Wasserbehälter oder des vom Wasserbehälter abgegebenen Wassers, kann die Kühlung oder Erwärmung entsprechend in, gegebenenfalls zusätzlicher, Abhängigkeit der erfassten Messwerte zur Temperatur erfolgen. Ist, wie oben skizziert, ein Gerät zur Kühlung oder Erwärmung von Wasser vorgesehen, welches einem Trinkwasserbehälter nachgelagert ist, kann die Kühlung oder Erwärmung hingegen unabhängig von den erfassten Messwerten zur Qualität des Wassers im Wasserbehälter erfolgen. Gleiches gilt für ein einem Trinkwasserbehälter nachgelagertes Entkeimungsgerät mit UV-Licht. Auch dieses wird von der Steuerungseinheit unabhängig von den erfassten Messwerten zur Qualität des Wassers im Wasserbehälter gesteuert. Die Steuerungseinheit kann entsprechend ausgebildet sein, das Entkeimungsgerät mit UV-Licht und/oder das Gerät zur Kühlung oder Erwärmung unabhängig von den erfassten und eingelesenen Messwerten zur Qualität des Wassers im Wasserbehälter eine Steuerungsfunktion zur Steuerung der, insbesondere dem Trinkwasserbehälter nachgelagerten, Aufbereitungsvorrichtung auszuführen. Der Wirkungsgrad der dem Trinkwasserbehälter nachgelagerten Entkeimung und/oder Kühlung oder Erwärmung ist verbessert.

Wie oben bereits ausgeführt, wird die wenigstens eine im oder am wenigstens einen Wasserbehälter oder diesem unmittelbar nachgelagert angeordnete Aufbereitungsvorrichtung für Wasser hingegen vorteilhaft in Abhängigkeit der in Abhängigkeit der erfassten und eingelesenen Messwerte zur Beschreibung einer Qualität des Wassers im Wasserbehälter von der Steuerungseinheit angesteuert. Als eine Qualität des Wassers beschreibende Messgrößen können, neben einer Temperatur, insbesondere Messwerte zur Beschreibung einer Mineralisierung des Wassers erfasst werden.

Weitergebildet ist die wenigstens eine Messeinrichtung zur Erfassung von Messwerten zur Beschreibung einer Mineralisierung des Wassers im Wasserbehälter ausgebildet. Weitergebildet ist die wenigstens eine Messeinrichtung zur Erfassung von Messwerten zu einem pH-Wert und/oder der Leitfähigkeit des Wassers und/oder Calcitlöskapazität des Wassers ausgebildet.

Gemäß einer weiteren Weiterbildung der Erfindung umfasst die wenigstens eine Aufbereitungsvorrichtung wenigstens eine Dosiervorrichtung zur Zugabe von vorgegebenen Mineralien in Abhängigkeit der Steuerungsfunktion der Steuerungseinheit und damit in Abhängigkeit der erfassten und durch die Steuerungseinheit eingelesenen Messwerte.

Vorteilhaft ist die Zugabe durch die Dosiervorrichtung der Aufbereitungsvorrichtung von Magnesiumcarbonat. Eine sogenannte Aufsalzung mit Magnesiumcarbonat statt mit Kalziumcarbonat bietet den Vorteil eines verbesserten Verkalkungsschutzes.

Gemäß einer Ausführungsform umfasst die Aufbereitungsvorrichtung wenigstens eine Dosiervorrichtung zur Zugabe von Desinfektionsmitteln.

Gemäß der Erfindung kann auf Aktivkohlefilter zur Reinigung des Prozesswassers sowie auf weitere Filter zur Enthärtung des Wassers, beispielsweise auf Kalkfilter, verzichtet werden. Das Fahrzeug ist entsprechend frei von Aktivkohle- und/oder Kalkfiltern.

Durch das beschriebene System, das Prozesswasser direkt im Wasserbehälter zu sammeln und dort oder dem Wasserbehälter unmittelbar nachgelagert aufzubereiten und gegebenenfalls weitere Aufbereitungsschritte, wie beispielsweise eine Entkeimung und/oder eine Kühlung oder Erwärmung, erst nach einem dem Wasserbehälter nachgelagerten Trinkwasserbehälter auszuführen, kann deutlich an Gewicht und Bauraum eingespart werden. Der Trinkwasserbehälter kann im Vergleich zum Stand der Technik klein ausgeführt werden. Dadurch können mehr Sitzplätze im Fahrzeug für Passagiere angeordnet sein und/oder ein Abwassertank kann größer dimensioniert sein, was zur Verlängerung von Absaugintervallen führt.

Die Aufbereitung des im Wasserbehälter gesammelten Prozesswassers des Brennstoffzellensystems ermöglicht eine Zuführung des aufbereiteten Wassers einem Trinkwasserprozess. Die Qualität des während des Betriebs erzeugten und im Wasserbehälter gesammelten Prozesswassers wird dazu überwacht. Der Wasserbehälter kann klein ausgeführt sein.

Bei dem Fahrzeug handelt es sich gemäß einer weiteren Weiterbildung um ein Schienenfahrzeug, insbesondere des Personenverkehrs.

Das Brennstoffzellensystem des Fahrzeugs umfasst gemäß einer weiteren Weiterbildung ausschließlich Niedertemperaturbrennstoffzellen.

Weitergebildet ist das Fahrzeug ausschließlich elektrisch angetrieben, insbesondere ausschließlich mit der mit dem Brennstoffzellensystem bereitgestellten elektrischen Energie.

Der elektrische Antrieb des Fahrzeugs wird dann insbesondere ausschließlich mit elektrischer Energie aus dem Brennstoffzellensystem versorgt.

Das Brennstoffzellensystem kann vorteilhaft im Dachbereich des Fahrzeugs angeordnet sein.

Die wenigstens eine Rohrleitung kann vorteilhaft im Inneren des Fahrzeugs angeordnet sein.

Erfindungsgemäß wird beim Betrieb des Brennstoffzellensystems produziertes Prozesswasser aus dem Brennstoffzellensystem abgeführt und dem Wasserbehälter zur Versorgung von wenigstens einer Wasserverbrauchseinrichtung wenigstens einer Sanitärzelle oder Galley des Fahrzeugs mit Wasser unmittelbar und frei von einer Behandlung zur Aufbereitung des Prozesswassers zugeführt, wobei eine Aufbereitung des Prozesswassers im Wasserbehälter oder dem Wasserbehälter nachgelagert erfolgt.

Anschließend kann das aufbereitete Prozesswasser einem Trinkwasserprozess umfassend die Ausgabe an einer Trinkwasserausgabestelle oder einer Spülmaschine zugeführt werden.

Die Aufbereitung kann weitergebildet in Abhängigkeit des nachgelagerten Trinkwasserprozesses erfolgen. So kann weniger aufbereitetes Wasser einer Spül- oder Kaffeemaschine einer Galley zugeführt werden. Hierfür ist keine Kühlung oder Erwärmung erforderlich und auch weniger Zudosierung von Mineralien. Ein üblicher Kalkfilter der Spül- oder Kaffeemaschine kann dabei entfallen.

Dadurch lässt sich das Volumen des wenigstens einen Trinkwassertanks weiter reduzieren.

In einer Ausführungsform erfolgt die Zuführung des Wassers aus dem Wasserbehälter ausschließlich einem Trinkwassersystem einer Galley und gegebenenfalls zusätzlich einem Grauwassersystem der Sanitärzelle, beispielsweise zur Spülung einer Toilette, und die Trinkwasserversorgung der Galley und/oder der Sanitärzelle kann gegebenenfalls über Gallonen gemäß WO 2019/242957 A1 erfolgen.

Die Erfindung lässt zahlreiche Ausführungsformen zu. Sie wird anhand der nachfolgenden Figur näher erläutert, in der ein Ausgestaltungsbeispiel dargestellt ist.

Die Figur zeigt schematisch ein erfindungsgemäßes Fahrzeug, hier ein Schienenfahrzeug des öffentlichen Personenverkehrs, mit einem im Dachbereich 10 des Schienenfahrzeugs 1 angeordneten Brennstoffzellensystem 2 zur Versorgung eines elektrischen Antriebs 11 des Schienenfahrzeugs 1 mit elektrischer Energie. Brennstoffzellensystem 2 und elektrischer Antrieb 11 sind über eine elektrische Leitung 13 miteinander gekoppelt. Das Brennstoffzellensystem 2 umfasst ausschließlich Niedertemperaturbrennstoffzellen.

Im Innern des Fahrzeugs 1, hier im Bereich des Brennstoffzellensystems 2, ist eine Sanitärzelle 7 angeordnet, umfassend ein Waschbecken 5 und eine Toilette 6 sowie einen Trinkwasserbehälter 15 zur Versorgung des Waschbeckens 5 mit Trinkwasser und einen Grauwasserbehälter 4 zur Versorgung der Toilette 6 mit Wasser zum Spülen der Toilette 6.

Sowohl das Waschbecken 5 als auch die Toilette 6 sind Wasserverbrauchseinrichtungen. Bei dem Waschbecken 5 handelt es sich zudem um eine Wasserausgabestelle für Trinkwasser im Fahrzeug 1. Neben dem Waschbecken 5 in der Sanitärzelle können weitere Wasserausgabestellen für Trinkwasser im Fahrzeug 1 vorgesehen sein, beispielsweise in einer Galley des Fahrzeugs 1, beispielsweise eine Kaffee- und/oder Spülmaschine, welche hier nicht dargestellt sind. Diese können dann ebenfalls über eine Rohrleitung mit dem Trinkwasserbehälter verbunden sein.

Das Waschbeckenmodul umfasst insbesondere einen Wasserhahn als Trinkwasserausgabestelle, welcher oberhalb des Handwaschbeckens angeordnet ist, so dass das aus dem Wasserhahn austretende Trinkwasser durch das Handwaschbecken aufgefangen wird, wodurch es in diesem Augenblick als Grauwasser gilt und entsprechend weiter als Grauwasser behandelt wird.

Das Grauwasser wird dem Grauwasserbehälter zugeleitet, wo es zur Versorgung einer Spüleinrichtung des Toilettenmoduls für die Toilette 6 genutzt werden kann. Abwasser aus der Toilette 6 wird in einem Abwassertank 14 aufgefangen und gesammelt.

Das Brennstoffzellensystem 2 weist einen Prozesswasserauslass 8 auf, um beim Betrieb des Brennstoffzellensystems 2 durch die Brennstoffzellenchemie produziertes Prozesswasser abzuführen. Dieser Prozesswasserauslass 8 ist hier nun über eine Rohrleitung 9 mit dem Wasserbehälter 3 verbunden, so dass das aus dem Brennstoffzellensystem 2 abgeführte Prozesswasser dem Wasserbehälter 3 zugeführt wird.

In diesem Ausgestaltungsbeispiel sind auch der Wasserbehälter 3 und der Grauwasserbehälter 4 mit Rohrleitungen 12 miteinander verbunden, so dass Wasser aus dem Wasserbehälter 3 in den Grauwasserbehälter 4 geführt werden kann, sollte der Wasserstand im Grauwasserbehälter 4 einen Minimalpegel unterschreiten.

Die Rohrleitungen 9 und 12 können isoliert sein, um ein Einfrieren des darin befindlichen Wassers zu verhindern.

Wie hier veranschaulicht, kann sich das Brennstoffzellensystem 2 in der Nähe der Sanitärzelle 7 und ihrer Wasserbehälter 3, 4 und 15 befinden. Die Verbindung vom Prozesswasserauslass 8 bis zum Wasserbehälter 3 wäre somit sehr kurz.

Mit dem aufgefangenen Prozesswasser aus dem Wasserbehälter 3 lassen sich die Wasserverbrauchseinrichtungen der Sanitärzelle oder einer Galley des Fahrzeugs mit Wasser versorgen.

Die Brennstoffzelle erzeugt je nach Leistungsbedarf destilliertes Wasser, beispielsweise zwischen 1 und 12 L/h. Aus dem Leistungsbedarf kann nun das mittlere Gewicht des entstehenden Prozesswassers der Brennstoffzelle berechnet werden. Demensprechend kann das mitzuführende Trinkwasser im Trinkwassertank 15 reduziert werden, da der Wasserbehälter 3 ständig mit "neuem" Wasser von der Brennstoffzelle befüllt wird. Dies wirkt sich auf die Gewichts-, Bauraum- und letztendlich Energiebilanz aus.

Da das dem Wasserbehälter 3 zugeführte Prozesswasser des Brennstoffzellensystems 2 nicht Trinkwasservorschriften genügt, muss es vor der Abgabe an die Trinkwasserausgabestellen bzw. vor der Zuführung zum Trinkwasserbehälter 15 aufbereitet werden, mittels einer Aufbereitungsvorrichtung 16 zur biologischen und/oder chemischen und/oder physikalischen Behandlung von Wasser.

Die Aufbereitungsvorrichtung 16 ist hier an dem Wasserbehälter 3 angeordnet zur Aufbereitung von dem in dem Wasserbehälter 3 befindlichen oder dem vom Wasserbehälter 3 an den nachgelagerten Trinkwasserbehälter 15 abgegebenen Wasser. Wasserbehälter 3 und Trinkwasserbehälter 15 sind über eine Rohrleitung 18 miteinander verbunden.

Das Fahrzeug 1 ist zwischen dem Prozesswasserauslass 8 und dem Wasserbehälter 3 hingegen frei von einer Aufbereitungsvorrichtung. Damit ist der Prozesswasserauslass 8 mittels der Rohrleitung 9 frei von einer Aufbereitungsvorrichtung mit dem Wasserbehälter 3 verbunden, so dass das Prozesswasser des Brennstoffzellensystems 2 mittels der Rohrleitung 9 dem Wasserbehälter 3 unbehandelt zugeführt wird.

Das Prozesswasser aus dem Brennstoffzellensystem 2 wird im Wasserbehälter 3 gesammelt, welcher ebenfalls relativ klein ausgebildet sein kann. Wird nun kein Trinkwasser benötigt, ist der Trinkwasserbehälter 15 beispielsweise gut gefüllt, kann das im Wasserbehälter 3 gesammelte Prozesswasser unaufbereitet dem Grauwasserbehälter 4 zur Spülung der Toilette zugeführt werden. Trinkwasserbehälter 15 und Grauwasserbehälter 4 sind frei von einer unmittelbaren Rohrverbindung. Auch der Grauwasserbehälter 4, welcher somit direkt als Spülbehälter für die Toilette 6 genutzt werden kann, wodurch der Bedarf für einen zusätzlichen Spülbehälter entfällt, kann klein dimensioniert sein. Dadurch entsteht mehr Raum, beispielsweise für Sitzplätze, im Fahrzeug 1.

Zur Erfassung von Messwerten wenigstens einer vorgegebenen Messgröße zur Beschreibung einer Qualität des Wassers im Wasserbehälter 3 ist eine entsprechend geeignet ausgebildete Messeinrichtung 17 im oder am Wasserbehälter 3 angeordnet. Messaufnehmer oder Sensoren der Messeinrichtung 17 zur Überwachung wenigstens eines Parameters einer Trinkwasserqualität können z.B. einen pH-Wert und/oder die Leitfähigkeit des Wassers und/oder eine Calcitlöskapazität des Wassers und/oder einen Sauerstoffgehalt des Wassers erfassen. Grundsätzlich können alle Messgrößen zur Charakterisierung des Zustands und der Güte des im Wasserbehälter 3 befindlichen Wassers erfasst werden, um eine vorgeschriebene Qualität zu bestimmen.

Zur Steuerung der Aufbereitungsvorrichtung 16 ist eine nicht separat skizzierte Steuerungseinheit vorgesehen. Diese wird in dieser Ausgestaltung von der Aufbereitungsvorrichtung 16 mit umfasst. Die Steuerungseinheit ist mit der Messeinrichtung 17 verbunden und dazu ausgebildet, abhängig von den eingelesenen Messwerten eine Steuerungsfunktion zur Steuerung der Aufbereitungsvorrichtung 17 auszuführen. Dazu ist die Steuerungseinheit mit der Messeinrichtung 17 über eine Leitung 20 verbunden.

Beispielsweise ist die Messeinrichtung 17 zur Erfassung von Messwerten zur Beschreibung einer Mineralisierung des Wassers im Wasserbehälter 3 ausgebildet. Die Aufbereitungsvorrichtung 16 kann dann eine Dosiervorrichtung zur Zugabe von vorgegebenen Mineralien aufweisen.

Eine von den eingelesenen Messwerten unabhängig gesteuerte Aufbereitungsvorrichtung kann auch der Wasserausgebestelle für Trinkwasser zugeordnet sein. Diese Aufbereitungsvorrichtung umfasst ein Entkeimungsgerät mit UV-Licht 19.

## Patentansprüche

1. Fahrzeug (1) mit wenigstens einem Wasserbehälter (3) zur Versorgung von wenigstens einer Wasserverbrauchseinrichtung (5) einer Sanitärzelle (7) oder einer Galley des Fahrzeugs mit Wasser, wobei das Fahrzeug wenigstens ein Brennstoffzellensystem (2) mit wenigstens einem Prozesswasserauslass (8) umfasst, welcher mit dem wenigstens einen Wasserbehälter (3) mittels wenigstens einer Rohrleitung (9) verbunden ist, so dass Prozesswasser vom Brennstoffzellensystem (2) dem wenigstens einen Wasserbehälter (3) über die wenigstens eine Rohrleitung (9) zuführbar ist, wobei das Fahrzeug (1) wenigstens eine Aufbereitungsvorrichtung (16) zur biologischen und/oder chemischen und/oder physikalischen Behandlung von Wasser aufweist, wobei das Brennstoffzellensystem (2) wenigstens eine Niedertemperaturbrennstoffzelle umfasst, wobei der wenigstens eine Prozesswasserauslass (8), mittels der wenigstens einen Rohrleitung (9) frei von der wenigstens einen Aufbereitungsvorrichtung (16) mit dem Wasserbehälter (3) verbunden ist, so dass das Prozesswasser des Brennstoffzellensystems (2) mittels der Rohrleitung (9) dem Wasserbehälter zugeführt wird,
**dadurch gekennzeichnet, dass** das Fahrzeug (1) einen elektrischen Antrieb (11) umfasst, wobei das Brennstoffzellensystem (2) zur Versorgung des elektrischen Antriebs (11) mit Energie ausgebildet ist, wobei die wenigstens eine Aufbereitungsvorrichtung (16) in oder an dem wenigstens einen Wasserbehälter (3) oder dem wenigstens einen Wasserbehälter (3) nachgelagert angeordnet ist zur Aufbereitung von dem in dem wenigstens einen Wasserbehälter (3) befindlichen oder dem vom Wasserbehälter abgegebenen Wasser.

2. Fahrzeug nach Anspruch 1,
**dadurch gekennzeichnet,**
**dass** das Brennstoffzellensystem (2) ausschließlich Niedertemperaturbrennstoffzellen umfasst.

3. Fahrzeug nach einem der Ansprüche 1 oder 2,
**dadurch gekennzeichnet,**
**dass** im Wasserbehälter (3) wenigstens eine Messeinrichtung (17) zur Erfassung von Messwerten wenigstens einer vorgegebenen Messgröße zur Beschreibung einer Qualität des Wassers im Wasserbehälter (3) angeordnet ist, wobei eine Steuerungseinheit mit der wenigstens einen Messeinrichtung (17) verbunden ist und wobei die Steuerungseinheit dazu ausgebildet ist, abhängig von den eingelesenen Messwerten eine Steuerungsfunktion zur Steuerung der Aufbereitungsvorrichtung auszuführen.

4. Fahrzeug nach Anspruch 3,
**dadurch gekennzeichnet,**
**dass** die wenigstens eine Messeinrichtung (17) zur Erfassung von Messwerten zur Beschreibung einer Mineralisierung des Wassers im Wasserbehälter (3) ausgebildet ist.

5. Fahrzeug nach einem der Ansprüche 1 bis 4,
**dadurch gekennzeichnet,**
**dass** die wenigstens eine Aufbereitungsvorrichtung (16) wenigstens eine Dosiervorrichtung zur Zugabe von vorgegebenen Mineralien aufweist.

6. Fahrzeug nach einem der Ansprüche 1 bis 5,
**dadurch gekennzeichnet,**
**dass** es einen Trinkwasserbehälter (15) umfasst, welcher über zumindest eine Rohrleitung (18) mit dem Wasserbehälter (3) verbunden und zwischen dem Wasserbehälter (3) und einer Wasserausgabestelle (5) für Trinkwasser im Fahrzeug (1) angeordnet ist, wobei die wenigstens eine Aufbereitungsanlage (16) zwischen dem wenigstens einen Wasserbehälter (3) und dem Trinkwasserbehälter (15) angeordnet ist.

7. Fahrzeug nach einem der Ansprüche 1 bis 6,
**dadurch gekennzeichnet,**
**dass** die wenigstens eine Aufbereitungsvorrichtung (16) mindestens ein Entkeimungsgerät (19) mit UV-Licht umfasst.

8. Fahrzeug nach Anspruch 7,
**dadurch gekennzeichnet,**
**dass** die Steuerungseinheit ausgebildet ist, unabhängig von den eingelesenen Messwerten eine Steuerungsfunktion zur Steuerung des Entkeimungsgeräts (19) mit UV-Licht auszuführen.

9. Fahrzeug nach einem der Ansprüche 1 bis 8,
**dadurch gekennzeichnet,**
**dass** die wenigstens eine Aufbereitungsvorrichtung mindestens ein Gerät zur Kühlung umfasst.

10. Fahrzeug nach einem der Ansprüche 1 bis 9,
**dadurch gekennzeichnet,**
**dass** das Fahrzeug (1) ein Schienenfahrzeug ist.

11. Fahrzeug nach einem der Ansprüche 1 bis 10,
**dadurch gekennzeichnet,**
**dass** das Brennstoffzellensystem (2) im Dachbereich () des Fahrzeugs (1) angeordnet ist.

12. Fahrzeug nach einem der Ansprüche 1 bis 11,
**dadurch gekennzeichnet,**
**dass** die wenigstens eine Wasserverbrauchseinrichtung (5, 6) eine Wasserausgabestelle für Trinkwasser oder eine Spülmaschine ist.

13. Verfahren zum Betreiben eines Fahrzeugs nach einem der Ansprüche 1 bis 12,
**dadurch gekennzeichnet,**
**dass** beim Betrieb des Brennstoffzellensystems (2) produziertes Prozesswasser aus dem Brennstoffzellensystem (2) abgeführt und dem Wasserbehälter (3) zur Versorgung von wenigstens einer Wasserverbrauchseinrichtung (5) wenigstens einer Sanitärzelle (7) oder Galley des Fahrzeugs mit Wasser unmittelbar und frei von einer Behandlung zur Aufbereitung des Prozesswassers zugeführt wird, wobei eine Aufbereitung des Prozesswassers im Wasserbehälter oder dem Wasserbehälter nachgelagert erfolgt.

14. Verfahren nach Anspruch 13,
**dadurch gekennzeichnet,**
**dass** das Wasser aus dem Wasserbehälter (3) einem Trinkwasserprozess zugeführt wird.

## Claims

1. Vehicle (1) with at least one water container (3) for supplying at least one water consumption facility (5) of a sanitary cubicle (7) or a galley of the vehicle with water, wherein the vehicle comprises at least one fuel cell system (2) with at least one process water outlet (8), which is connected to the at least one water container (3) by means of at least one pipeline (9), such that the process water can be fed from the fuel cell system (2) to the at least one water container (3) via the at least one pipeline (9), wherein the vehicle (1) has at least one processing apparatus (16) for biological and/or chemical and/or physical treatment of water, wherein the fuel cell system (2) comprises at least one low temperature fuel cell, wherein the at least one process water outlet (8) is connected to the water container (3) by means of the at least one pipeline (9) independent of the at least one processing apparatus (16), such that the process water of the fuel cell system (2) is fed to the water container by means of the pipeline (9), **characterised in that** the vehicle (1) comprises an electric drive (11), wherein the fuel cell system (2) is designed to supply the electric drive (11) with power, wherein the at least one processing apparatus (16) is arranged in or on the at least one water container (3) or is arranged downstream of the at least one water container (3) to process water within the at least one water container (3) or water dispensed by the water container.

2. Vehicle according to claim 1,
**characterised in that**
the fuel cell system (2) comprises exclusively low temperature fuel cells.

3. Vehicle according to one of claims 1 or 2,
**characterised in that**
at least one measurement facility (17) is arranged in the water container (3) to acquire measurement values of at least one prespecified measurement variable for describing a quality of the water in the water container (3), wherein a control unit is connected to the at least one measurement facility (17) and wherein the control unit is designed to perform a control function for controlling the processing apparatus depending on the read-in measurement values.

4. Vehicle according to claim 3,
**characterised in that**
the at least one measurement facility (17) is designed to acquire measurement values for describing a mineralisation of the water in the water container (3).

5. Vehicle according to one of claims 1 to 4,
**characterised in that**
the at least one processing apparatus (16) has at least one dosing apparatus for adding prespecified minerals.

6. Vehicle according to one of claims 1 to 5,
**characterised in that**
it comprises a drinking water container (15), which is connected to the water container (3) via at least one pipeline (18) and is arranged between the water container (3) and a water outlet point (5) for drinking water in the vehicle (1), wherein the at least one processing system (16) is arranged between the at least one water container (3) and the drinking water container (15).

7. Vehicle according to one of claims 1 to 6,
**characterised in that**
the at least one processing apparatus (16) comprises at least one germ removal device (19) with UV light.

8. Vehicle according to claim 7,
**characterised in that**
the control unit is designed to execute a control function for the control of the germ removal device (19) with UV light independent of the read-in measurement values.

9. Vehicle according to one of claims 1 to 8,
**characterised in that**
the at least one processing apparatus comprises at least one device for cooling.

10. Vehicle according to one of claims 1 to 9,
**characterised in that**
the vehicle (1) is a rail vehicle.

11. Vehicle according to one of claims 1 to 10,
**characterised in that**
the fuel cell system (2) is arranged in the roof region () of the vehicle (1).

12. Vehicle according to one of claims 1 to 11,
**characterised in that**
the at least one water consumption facility (5, 6) is a water outlet point for drinking water or is a dishwasher.

13. Method for operating a vehicle according to one of claims 1 to 12,
**characterised in that**
during operation of the fuel cell system (2), process water produced is discharged out of the fuel cell system (2) and is fed to water container (3) for supplying at least one water processing facility (5) of at least one sanitary cubicle (7) or galley of the vehicle with water directly and independent of a treatment for processing the process water, wherein processing the process water takes place in the water container or downstream of the water container.

14. Method according to claim 13,
**characterised in that**
the water from the water container (3) is fed to a drinking water process.

## Revendications

1. Véhicule (1) comprenant au moins un récipient (3) d'eau pour l'alimentation en eau d'au moins un dispositif (5) consommant de l'eau d'une cellule (7) sanitaire ou d'une cambuse du véhicule, dans lequel le véhicule comprend au moins un système (2) de pile à combustible ayant au moins une sortie (8) d'eau de processus, qui communique avec le au moins un réservoir (3) d'eau, au moyen d'au moins une canalisation (9), de manière à ce que l'eau de processus puisse être envoyée par la au moins une canalisation (9) du système (2) de pile à combustible au au moins un réservoir (3) d'eau, dans lequel le véhicule (1) a au moins un dispositif (16) de traitement pour le traitement biologique et/ou chimique et/ou physique de l'eau, dans lequel le système (2) de pile à combustible comprend au moins une pile à combustible à basse température, dans lequel la au moins une sortie (8) d'eau de processus communique avec le réservoir (3) d'eau, au moyen de la au moins une canalisation (9) sans le au moins un dispositif (16) de traitement, de manière à envoyer l'eau de processus du système (2) de pile à combustible au réservoir d'eau au moyen de la canalisation (9),
**caractérisé en ce que** le véhicule (1) comprend un entraînement (11) électrique, dans lequel le système (2) de pile à combustible est constitué pour l'alimentation en énergie de l'entraînement (11) électrique, dans lequel le au moins un dispositif (16) de traitement est monté dans ou sur le au moins un récipient (3) d'eau ou en aval au moins un récipient (3) d'eau pour le traitement de l'eau se trouvant dans le au moins un récipient (3) d'eau ou cédée par le récipient d'eau.

2. Véhicule suivant la revendication 1,
**caractérisé**
**en ce que** le système (2) de pile à combustible comprend exclusivement des piles à combustible à basse température.

3. Véhicule suivant l'une des revendications 1 ou 2,
**caractérisé**
**en ce que**, dans le récipient (3) d'eau, est disposé au moins un dispositif (17) de mesure pour la détection de valeurs de mesure d'au moins une grandeur de mesure donnée à l'avance de description d'une qualité de l'eau dans le récipient (3) d'eau, dans lequel une unité de commande est reliée au au moins un dispositif (17) de mesure et dans lequel l'unité de commande est constituée pour exécuter, en fonction des valeurs de mesure lues, une fonction de commande pour la commande du dispositif de traitement.

4. Véhicule suivant la revendication 3,
**caractérisé**
**en ce que** le au moins un dispositif (17) de mesure est constitué pour la détection de valeurs de mesure de description d'une minéralisation de l'eau dans le récipient (3) d'eau.

5. Véhicule suivant l'une des revendications 1 à 4,
**caractérisé**
**en ce que** le au moins un dispositif (16) de traitement a au moins un dispositif de dosage pour l'addition de minéraux donnés à l'avance.

6. Véhicule suivant l'une des revendications 1 à 5,
**caractérisé**
**en ce qu'**il comprend un récipient (15) d'eau potable, qui communique par au moins une canalisation (18) avec le récipient (3) d'eau et qui est disposé entre le récipient (3) d'eau et un point (5) de distribution d'eau potable dans le véhicule (1), dans lequel le au moins un dispositif (16) de traitement est disposé entre le au moins un récipient (3) d'eau et le récipient (15) d'eau potable.

7. Véhicule suivant l'une des revendications 1 à 6,
**caractérisé**
**en ce que** le au moins un dispositif (16) de traitement comprend au moins un appareil (19) de désinfection par de la lumière UV.

8. Véhicule suivant la revendication 7,
**caractérisé**
**en ce que** l'unité de commande est constituée pour exécuter, indépendamment des valeurs de mesure lues, une fonction de commande pour la commande de l'appareil (19) de désinfection par de la lumière UV.

9. Véhicule suivant l'une des revendications 1 à 8,
**caractérisé**
**en ce que** le au moins un dispositif de traitement comprend au moins un appareil de refroidissement.

10. Véhicule suivant l'une des revendications 1 à 9,
**caractérisé**
**en ce que** le véhicule (1) est un véhicule ferroviaire.

11. Véhicule suivant l'une des revendications 1 à 10,
**caractérisé**
**en ce que** le système (2) de pile à combustion est disposé dans la partie de toit du véhicule (1).

12. Véhicule suivant l'une des revendications 1 à 11,
**caractérisé**
**en ce que** le au moins un dispositif (5, 6) de traitement de l'eau est un point de distribution d'eau potable ou une machine de lavage.

13. Procédé pour faire fonctionner un véhicule suivant l'une des revendications 1 à 12,
**caractérisé**
**en ce que** l'on évacue du système (2) de pile à combustible de l'eau de processus produite lors du fonctionnement du système (2) de pile à combustible et, pour l'alimentation en eau d'au moins un dispositif (5) consommant de l'eau d'au moins une cellule (7) sanitaire ou d'une cambuse du véhicule, on l'envoie au récipient (3) d'eau directement et sans un traitement pour le traitement de l'eau de processus, dans lequel un traitement de l'eau de processus a lieu dans le récipient d'eau ou en aval du récipient d'eau.

14. Procédé suivant la revendication 13,
**caractérisé**
**en ce que** l'on envoie l'eau du récipient (3) d'eau à un processus d'eau potable.
